# EUROPÄISCHE PATENTSCHRIFT

(11) **EP 0 809 325 B1**
(45) Veröffentlichungstag und Bekanntmachung des Hinweises auf die Patenterteilung: **07.11.2001**
(21) Anmeldenummer: 97108102.1
(22) Anmeldetag: 20.05.1997
(51) Int. Cl.: H01R 4/36

(54) **Elektrisches Installationsgerät und Anschlussklemme für das Installationsgerät**
Electrical installation device with clamping terminal for the device
Dispositif d'installation électrique et borne de connexion pour le dispositif

(30) Priorität: 25.05.1996 DE 19621194
(43) Veröffentlichungstag der Anmeldung: 26.11.1997
(73) Patentinhaber: ABB PATENT GmbH, 68526 Ladenburg (DE)
(72) Erfinder: Eppe, Klaus-Peter, 69429 Waldbrunn (DE); Schmitt, Volker, 69245 Bammental (DE); Goehle, Rolf, 69181 Leimen (DE)
(74) Vertreter: Rupprecht, Klaus, Dipl.-Ing.

(56) Entgegenhaltungen:
- EP-A- 0 454 019
- WO-A-88/07772
- US-A- 4 526 437

## Beschreibung

Die Erfindung betrifft eine Anschlußklemme für ein elektrisches Installationsgerät nach dem Oberbegriff des Anspruches 1.

Als Installationsgerät wird ein Leitungsschutzschalter, ein Fehlerstromschutzschalter oder jedes andere Installationsgerät bezeichnet, bei dem derartige Anschlußklemmen vorgesehen sind.

Bei dem üblichen Leitungsschutzschalter ist eine Anschlußklemme vorgesehen, die einen kastenförmigen Klemmenrahmen aufweist, dessen die Klemmschraube aufnehmende Wand durch zwei übereinandergeklappte Stegenden gebildet sind, wobei an den Stegenden Vorsprünge vorgesehen sind, die in die Seitenwände des Klemmrahmens eingesetzt bzw. eingedrückt werden, damit der Klemmrahmen sich beim Verklemmen nicht verformt.

Es ist weiterhin eine Anschlußklemme bekannt geworden, bei der ein ringförmiger Kastenrahmen und ein ringförmiger Klemmenrahmen ineinander geschlungen sind, wobei die Klemmschraube, die in den Klemmenrahmen eingeschraubt ist, einen Steg des Kastenrahmens durchgreift. Zwischen dem Kastenrahmen und dem Klemmenrahmen einerseits und dem Steg und dem Kopf der Klemmschraube andererseits können elektrische Anschlußelemente festgeklemmt werden.

Bei den üblichen Klemmen, die in einem Leitungsschutzschalter verwendet werden, wird, wie schon angedeutet, die Anschlußfahne einer Sammelschiene zwischen den Schraubenkopf und den oberen Steg des Kastenrahmens eingesteckt und darin festgeklemmt; andererseits wird die Anschlußleitung, von der Frontseite aus gesehen hinter der Sammelschiene angekfemmt. Wenn beispielsweise ein Dreiphasensammelschienenblock angeklemmt wird, dann ist nicht mehr zu sehen, ob der Anschlußleiter korrekt festgeklemmt ist. Dadurch können sich Fehlanschlüsse ergeben.

Aus der EP 0 454 019 A1 ist eine Schraubanschlußklemme bekannt geworden, die einen rechteckigen, rahmenförmigen Klemmenteil und ein u-förmiges Druckstück aufweist, wobei in das Klemmenteil ein Rahmenteil einsetzbar bzw. einfügbar ist, so daß durch das Rahmenteil zwei Anschlußleiteraufnahmeräume erzeugt werden, in die unterschiedliche Anschlußleiter eingefügt und darin festgeklemmt werden können. Diese Schraubanschlußklemme besteht aus drei Teilen, nämlich dem u-förmigen Druckstück, dem rahmenförmigen Klemmenteil und dem Rahmenteil. Die US 4 526 437 A1 beschreibt eine Anschlußklemme, die aus einem u-förmigen Band dadurch hergestellt wird, daß die Schenkelenden zu einer zylindrischen Form gebogen sind. Das Innere der zylindrischen Form besitzt ein Innengewinde und um die zylindrische Form herum ist ein Ring angeordnet, der ein Aufweiten beim Einschrauben der Klemmschraube verhindern soll.

Aufgabe der Erfindung ist es, eine Anschlußklemme für einen Installationsschalter der eingangs genannten Art zu schaffen, bei der die Nachteile der bekannten Anschlußklemmen verhindert ünd bei denen Fehlanschlüsse sicher vermieden sind; darüber hinaus soll die Anschlußklemme mit weniger Teilen ausgebildet sein.

Diese Aufgabe wird erfindungsgemäß gelöst durch die kennzeichnenden Merkmale des Anspruches 1.

Erfindungsgemäß besitzt der Klemmenkörper eine Zylinderform, die an einem Ende ein Innengewinde zur Aufnahme der Klemmschraube und an sich gegenüberliegenden Mantellinien axial verlaufende Schlitze, deren Länge kleiner ist als die Länge des Klemmenkörpers, aufweist, durch die die Anschlußfahne der Sammelschiene und/oder der Leitungsdraht in die Anschlußklemme einführbar sind. Die Klemmschraube ist als kopffreie Bolzenschraube (Stift-oder Madenschraube) ausgebildet, die vollständig in den Klemmenkörper einschraubbar ist. In dem der Klemmschraube entgegengesetzten Endbereich der Schlitze ist in den Klemmenkörper ein Klemmstück eingesetzt, das zwei Klemmräume voneinander abteilt, so daß in jedem Klemmraum der Leitungsdraht und/oder die Anschlußfahne einführbar und darin festklemmbar sind.

Mit dieser besonderen Ausgestaltung wird zum Einen die Anzahl der erforderlichen Teile reduziert. Man benötigt anstatt zweier ineinander verschachteiter ringförmiger Rahmenteile lediglich ein Zylinderteil, wobei ein zusätzlicher Verstärkungsring vermieden ist. Bei dieser Anordnung kann die Sammelschiene mit ihrer Anschlußfahne hinter dem Anschlußdraht an der Anschlußklemme festgeklemmt werden, was den besonderen Vorteil hat, daß Fehlanschlüsse sicher vermieden werden, weil der Leitungsdraht beim Anschließen immer sichtbar ist.

Weitere vorteilhafte Ausgestaltungen und Verbesserungen der Erfindung sind den Unteransprüchen zu entnehmen.

Danach kann das Klemmstück dann wenigstens an der Klemmenfläche, die der Klemmschraube zugewandt ist, V-förmig gebogen sein; dadurch wird eine Rinne gebildet, in der der Leitungsdraht verdrehsicher geführt ist. Das bedeutet, daß beim Zuschrauben der Klemmschraube der Leitungsdraht bezogen auf das Klemmstück nicht verdreht wird.

Das Klemmstück ist dabei vorzugsweise rechteckig gebogen und besitzt eine verlängerte Lasche, die durch eine Öffnung ins Innere des Installationsschalters greift, so daß ein Innenleiter des Installationsschalters daran anschließbar ist.

Zur Verbesserung der Kraftübertragung von der Klemmschraube auf den Anschlußleiter oder die Anschlußfahne ist in bevorzugter Weise der Klemmschraube ein Druckstück zugeordnet.

Darüber hinaus kann zwischen dem Ende der Klemmschraube und dem Klemmstück bzw. dem Klemmstück und dem Steg jeweils ein Leiteranschluß und/oder eine Anschlußfahne einer Sammelschiene festklemmbar sein.

Wenn die Klemme in ein elektrisches Installationsgerät eingesetzt ist, dann wird, von der Frontseite aus gesehen, zwischen dem Schraubenkopf und dem Klemmstück ein Anschlußleiter und zwischen dem Klemmstück und dem Steg eine Anschlußfahne festgeklemmt. Damit wird es möglich, daß der Anschlußleiter vor der Sammelschiene an der Klemme festgeklemmt werden kann, so daß immer sichtbar ist, ob der Anschlußleiter korrekt angeschlossen ist.

Die Klemme erfordert am Installationsgerät einige Öffnungen, so eine Öffnung oben an der Frontseite, durch die hindurch die Klemmschraube zugänglich ist, sodann weitere Öffnungen an der Seitenwandung, durch die der Anschlußleiter bzw. die Anschlußfahne in die Klemme hineingesteckt werden können. Dabei ist diejenige Öffnung, durch die der Anschlußleiter eingeführt wird, näher an der Frontseite als diejenige Öffnung, durch die die Anschlußfahne eingeführt wird. Damit wird ermöglicht, daß die Leiteranschlüsse besser zugänglich und besser sichtbar sind, insbesondere in mehrreihigen Verteilungen.

Aufgrund der Zuordnung der Klemmschraube zu dem Klemmenkörper sind auch Fehlanschlüsse durch falsches Einstecken des Anschlußleiters nicht mehr möglich. Dadurch, daß die Klemmschraube vollständig in den Klemmenkörper eingeschraubt werden kann, verdeckt die Schraube diese Zuführöffnung im Gehäuse, so daß ein Fehlanschluß nicht möglich ist.

Wie schon erwähnt, ist ein wesentlicher Vorteil, daß die Zugänglichkeit und die Sichtbarkeit der Leiteranschlüsse in mehrreihigen Verteilungen erheblich verbessert ist. Darüberhinaus ist das zulässsige Drehmoment beim Verklemmen eines Leiters auch höher, was darauf zurückzuführen ist, daß die Schraube in einem Gewinde innerhalb der Schenkel, also der zylindrischen Form, geführt ist. Da bei dieser Ausführung die Gewindesteigung vergrößert werden kann, kann auch die Anzahl der Schraubenumdrehungen verringert werden, die erforderlich sind, um den Leiter zu fixieren.

Anhand der Zeichnung, in der ein Ausführungsbeispiel der Erfindung dargestellt ist, sollen die Erfindung sowie weitere vorteilhafte Ausgestaltungen und Verbesserungen der Erfindung näher erläutert und beschrieben.

Es zeigen:
- Fig. 1: eine perspektivische Ansicht einer Klemme, deren Klemmenkörper zum Stand der Technik gehört,
- Fig. 2: eine perspektivische Ansicht eines Installationsgerätes,
- Fig. 3: eine Klemme gemäß Fig. 1, eingebaut in einen Leitungsschutzschalter, dessen Gehäuse nur teilweise dargestellt ist, und
- Fig. 4: eine perspektivische Ansicht einer Ausführungsform der Erfindung.

Die Fig. 1 zeigt eine Klemme 10, mit einem Klemmenkörper 11, einer Klemmschraube 12 und einem Klemmstück 13, welches außerhalb des Klemmenkörpers gezeichnet, dargestellt ist. Von der Anschlußklemme gemäß Fig. 1 gehört der Klemmenkörper 11 zum Stand der Technik, wie er etwa aus der US-4 526 437 bekannt geworden ist. Die in der Fig. 1 dargestellte Anordnung unterscheidet sich von der erfindungsgemäßen dadurch, daß der Klemmkörper (siehe Fig. 4) zylindrisch ist. Wie darüber hinaus das Klemmstück 13 und die Klemmschraube 12 in den Klemmenkörper gemäß Fig. 4 eingesetzt werden, zeigt die Fig. 1.

Daher wird im folgenden kurz die in Fig. 1 dargestellte Anschlußkiemme beschrieben.

Der Klemmenkörper 11 besitzt im Prinzip eine U-Form mit einem Steg 14 und daran anschließenden Schenkeln 15 und 16, welche in dem Steg 14 benachbarten Bereich 17 und 18 gerade bzw. eben ausgebildet und senkrecht zu dem ebenfalls eben ausgebildeten Steg ausgerichtet sind. An die ebenen Abschnitte 17 und 18 schließen sich im Querschnitt kreisbogenförmig ausgebildete und gebogene Abschnitte 19 und 20 an, die sich zu einer Zylinderform ergänzen, deren Mittelachse senkrecht zum Steg verläuft und an deren Innenfläche ein Innengewinde 21 angebracht ist. Die freien Enden der Schenkelabschnitte 19 und 20 besitzen aufeinanderzuweisende Stege 22, 23; 24, 25, die sich ebenso zu einem Kreis im Querschnitt ergänzen und die auch auf ihrer Innenseite das Innengewinde 21 tragen. An ihren Stoßstellen sind die Stege 22, 23; 24, 25 miteinander verschweißt, beispielsweise mittels Laserschweißung oder Elektronenstrahlschweißung.

An seiner einen Stirnkante besitzt der Steg 14 eine L-förmige Fahne 26, deren senkrecht zu der Ebene des Steges 14 verlaufender und in zu den Schenkeln 15 und 16 entgegengesetzter Richtung vorspringenden Schenkel 27 eine T-förmige Erweiterung 28 besitzt.

In den Raum, der seitlich durch die beiden Abschnitte 17 und 18 begrenzt ist und eine rechteckige Kontur besitzt, wird das Klemmstück 13 eingesteckt, welches einen im Querschnitt rechteckigen, der Kontur angepaßten Abschnitt 29 aufweist, mit einer unteren und oberen Seitenebene 30, 31, einem Steg 32 und einem Steg 33, wobei der Steg 33 von einer Lasche 34 überragt ist, die in Verlängerung der Seitenwand 30 liegt und im montierten Zustand zum Anschluß von Innenleitern innerhalb des Installationsschaltgerätes, das die Klemme aufnimmt, dient. Am Steg 33 sind beidseitig, die Längskante der Seitenwand 30 mit der Lasche 34 überragend, Anschläge 35, 36 angeformt.

Das Klemmstück 13 gemäß Fig. 1 ist dadurch herstellbar, daß ein langgestrecktes Kupferband mit den beiden Fahnen 35 und 36 an einem Ende durch Aufrollen zu dem rechteckigen Querschnitt geformt wird. Mit dem Steg 32 zuerst wird das Klemmstück in den Bereich zwischen den beiden Schenkelabschnitten 17 und 18 hineingeschoben. Das Klemmstück 13 kann dabei auch nach oben in den Bereich des Gewindes 21 zwischen die beiden Abschnitte 19 und 20 hochgeschoben werden.

Die Klemme wird in ein Installationsgerät 40 eingebaut, siehe Fig. 2, und die Klemmschraube ist durch eine Öffnung 41 an der Frontseite und die Klemme selbst durch zwei Öffnungen 42 und 43 an der Seitenwandung zugänglich, wobei durch die Öffnung 42 ein Anschlußleiter und durch die Öffnung 43, die in einem Schlitz 44 liegt, eine Anschlußfahne einer Sammelschiene einfügbar sind. Diese Ausgestaltung ist der Fig. 3 zu entnehmen. Man erkennt die eine Hälfte 45 eines Leitungsschutzschaltergehäuses, mit einer Halbkreisöffnung 46, die sich mit der anderen Hälfte des Gehäuses zu der Öffnung 41 ergänzt. An den Stirnseiten sind ein Ausschnitt 47 und ein Ausschnitt 48 gezeigt, die sich zusammen mit den Ausschnitten an der anderen Hälfte (nicht dargestellt) eines Leitungsschutzschaltergehäuses zu den Ausnehmungen 42 und 43 mit dem Schlitz 44 ergänzen. In einen Klemmenaufnahmeraum 49 ist eine Klemme 50 eingesetzt (ohne daß die Schraube 12 gezeichnet ist), wobei auch das Klemmstück 13 mit dem Steg 32 zu sehen ist. Ebenso ist die Fahne 26 sichtbar, die mit dem T-förmigen Abschnitt 28 in eine Vertiefung 51 im Gehäuse eingreift. Wenn nun der Klemmenkörper nach oben verschoben ist, dann verdeckt die Fahne mit den T-förmigen Anformungen 28 den Zugangsschlitz bzw. die Zugangsöffnung 48 bzw. 43 und wenn die Schraube praktisch bis auf die obere Seitenwand 31 des Klemmstückes aufgeschraubt ist, dann verdeckt die Schraube auch den Zutritt durch die Öffnung 42 bzw. 47 in das Innere des Klemmenkörpers 50.

Die erfindungsgemäße Anschlußklemme besitzt nun einen Klemmenkörper wie er in Fig. 4 dargestellt ist. Der Klemmenkörper ist als ein zylinderförmiges Rohrstück 60 mit sich gegenüberliegenden Schlitzen 61 und 62 versehen, die in axialer Richtung verlaufen. An dem einen, in der Fig. 4 oberen Ende befindet sich ein Innengewinde 63 in welches die Klemmschraube 12 beispielsweise eine Madenschraube, siehe Fig. 1, eingeschraubt werden kann. Die unteren Kanten 64 und 65 der Schlitze 61 und 62 dienen dann als Klemmanschlag, so daß ein Anschlußleiter zwischen der Anschlußklemme und den beiden Kanten 64 und 65 festgeklemmt werden kann. Der Anschlußleiter kann auch eine Anschlußfahne einer Sammelschiene sein.

Die Schlitze 61 und 62 sind so ausgestaltet, daß Klemmstück 13 eingesetzt werden kann, so daß dadurch innerhalb der beiden Schlitze 61 und 62 zwei Klemmräume gebildet sind, wie dies in Fig. 1 dargestellt ist.

Der Schlitz 43, 44 (Fig. 2) kann auch so ausgebildet sein, daß dort ein Anschlußleiter angeschlossen werden kann. Darüberhinaus besteht auch die Möglichkeit, die Öffnung 42 so auszubilden, daß eine Anschlußfahne einer Sammelschiene eingesetzt werden kann. Dadurch besteht die Möglichkeit, daß das Installationsgerät auch dann verwendet werden kann, wenn es in eine schon bestehende Installationsanlage eingesetzt werden soll.

Wenn zwischen die Klemmschraube 12 und das Klemmstück 29 ein Anschlußleiter eingesetzt werden soll, dann würde sich der Anschlußleiter beim Zudrehen mit der Schraube 12 verdrehen; dies kann verhindert werden, in dem die der Klemmschraube 12 zugewandte Seitenebene 31 mit einer V-Form 31a versehen ist, deren V-Grund in Einschieberichtung des Anschlußleiters verläuft. Ggf. kann eine solche V-Form auch bei der unteren Seitenebene 30 vorgesehen sein.

Anstatt einer derartigen V-Form könnten auch querverlaufende Sicken vorgesehen sein, die einen Verdrehschutz bewirken.

## Patentansprüche

1. Anschlußklemme für einen elektrischen Installationsschalter, mit einem Klemmkörper und einer Klemmschraube zum Anklemmen eines Leitungsdrahtes und/oder der Anschlußfahne einer Sammelschiene, **dadurch gekennzeichnet, daß** der Klemmenkörper eine Zylinderform (60) aufweist, die an einem Ende ein Innengewinde (63) zur Aufnahme der Klemmschraube (12) und an sich gegenüberliegenden Mantellinien axial verlaufende Schlitze (61, 62), deren Länge kleiner ist als die Länge des Klemmenkörpers (60), aufweist, durch die die Anschlußfahne der Sammelschiene und/oder der Leitungsdraht in die Anschlußklemme einführbar sind, daß die Klemmschraube (12) eine kopffreie Bolzenschraube (Stift- oder Madenschraube) ist, die vollständig in den Klemmenkörper (60) einschraubbar ist, und daß in den der Klemmschraube (12) entgegengesetzten Endbereich der Schlitze (61, 62) in den Klemmenkörper ein Klemmstück (13) eingesetzt ist, das zwei Klemmräume voneinander abteilt, so daß in jeden Klemmraum der Leitungsdraht un/oder die Anschlußfahne einführbar und darin festklemmbar sind

2. Anschlußklemme nach Anspruch 1, **daruch gekennzeichnet, daß** das Klemmstück (13) wenigstens an der Klemmfläche, die der Klemmschraube zugewandt ist, V- oder U-förmig gebogen ist oder Sicken aufweist wobei die Grundkante (31 a) oder Grundlinie bzw. die Sicken in Einsteckrichtung des Leitungsdrahtes verläuft, wodurch eine Rinne gebildet ist, in der der Leitungsdraht verdrehsicher geführt ist.

3. Anschlußklemme nach einem der Ansprüche 1 und 2, **dadurch gekennzeichnet, daß** das Klemmstück (13) rechteckig gebogen ist und eine verlängerte Lasche (34) aufweist, die durch eine Öffnung des Installationsgerätes greift, so daß ein Innenleiter des Installationsgerätes daran anschließbar ist.

4. Anschlußklemme nach einem der vorigen Ansprüche, **dadurch gekennzeichnet, daß** der Klemmschraube ein Druckstück zugeordnet ist.

5. Anschlußklemme nach einem der vorherigen Ansprüche, **dadurch gekennzeichnet, daß** zwischen dem Ende der Klemmschraube (12) und dem Klemmstück (13) bzw. dem Klemmstück (13) und dem Steg (14) jeweils ein Leiteranschluß und/oder eine Anschlußfahne einer Sammelschiene festklemmbar ist bzw. sind.

6. In ein Installationsgerät, vorzugsweise einen Leitungsschutzschalter eingebaute Klemme nach einem der vorherigen Ansprüche, **dadurch gekennzeichnet, daß** von der Frontseite des Installationsgerätes gesehen zwischen der Klemmschraube (12) und dem Klemmstück (13) ein Anschlußleiter und zwischen dem Klemmstück (13) und dem Steg (14) eine Anschlußfahne einer Sammelschiene festklemmbar ist.

## Claims

1. A clamping terminal for an electrical installation switch, having a clamping part and a clamping screw for clamping a conducting wire and/or the terminal lug of a busbar, **characterized in that** the clamping part is provided with a cylindrical shape (60) which is provided at one end with an inner thread (63) for receiving the clamping screw (12) and slots (61, 62) which extend axially at mutually opposite side lines, whose length is smaller than the length of the clamping part (60) and through which the terminal lug of the busbar and/or the conducting wire are insertable into the clamping terminal, that the clamping screw (12) is a headless stud bolt (gudgeon or headless screw) which can be screwed completely into the clamping part (60) and that a clamping element (13) is inserted into the clamping part in the end zone of the slots (61, 62) which is opposite of the clamping screw (12), which clamping element separates two clamping chambers from one another, so that in each clamping chamber the conducting wire and/or the terminal lug is introducible and clampable therein.

2. A clamping terminal as claimed in claim 1, **characterized in that** the clamping part (13) is V- or U-shaped at least at the clamping surface facing the clamping screw or is provided with beads, with the base edge (31a) or base line or the beads extending in the inserting direction of the conducting wire, thus forming a groove in which the conducting wire is guided in an anti-rotating manner.

3. A clamping terminal as claimed in one of the claims 1 and 2, **characterized in that** the clamping part (13) is bent rectangularly and is provided with an extended bracket (34) which engages through the opening of the installation device, so that an inner conductor can be connected thereto.

4. A clamping terminal as claimed in one of the preceding claims, **characterized in that** a clamping member is associated with the clamping screw.

5. A clamping terminal as claimed in one of the preceding claims, **characterized in that** one conductor terminal and/or one terminal lug of a busbar each can be clamped tight between the end of the clamping screw (12) and the clamping element (13) or between the clamping element (13) and the bar (14).

6. A terminal built into an installation device, preferably a circuit breaker, as claimed in one of the preceding claims, **characterized in that**, as seen from the front side of the installation device, a connecting conductor can be clamped between the clamping screw (12) and the clamping element (13) and a terminal lug of a busbar between the clamping element (13) and the bar (14).

## Revendications

1. Borne de connexion pour un disjoncteur d'installation électrique, comprenant un corps de borne et une vis de serrage pour connecter un conducteur et/ou une patte de connexion d'une barre d'alimentation, **caractérisée en ce que** le corps de borne a une forme de cylindre (60) qui présente, à une extrémité, un filetage intérieur destiné à recevoir la vis de serrage (12) et des fentes (61, 62) axiales disposées sur des génératrices en vis-à-vis, dont la longueur est inférieure à la longueur du corps de borne (60) et à travers lesquelles la patte de connexion de la barre d'alimentation et/ou le conducteur peuvent être insérés dans la borne de connexion, **en ce que** la vis de serrage (12) est une vis sans tête qui peut être vissée entièrement dans le corps de borne (60) et **en ce qu'**une pièce de serrage (13) est montée dans le corps de borne, dans la région d'extrémité des fentes (61, 62) éloignée de la vis de serrage (12), laquelle pièce de serrage délimite deux chambres de serrage de telle sorte que le conducteur et/ou la patte de connexion peut être introduit et serré dans chacune des chambres de serrage.

2. Borne de connexion selon la revendication 1, **caractérisée en ce que** la pièce de serrage (13), au moins au niveau de la surface de serrage tournée vers la vis de serrage, est pliée en V ou en U ou présente des moulures, l'arête (31a) du fond ou la ligne du fond, voire les moulures s'étendant dans la direction d'introduction du conducteur et formant ainsi une gouttière dans laquelle le conducteur est guidé dans risque de tourner.

3. Borne de connexion selon une des revendications 1 et 2, **caractérisée en ce que** la pièce de serrage (13) est pliée à angle droit et présente une patte allongée (34) qui pénètre dans une ouverture de l'appareil d'installation, de telle sorte qu'un conducteur intérieur dudit appareil d'installation puisse y être connecté.

4. Borne de connexion selon une des revendications précédentes, **caractérisée en ce qu'**une pièce de pression est associée à la vis de serrage.

5. Borne de connexion selon une des revendications précédentes, **caractérisée en ce qu'**une extrémité de conducteur et/ou une patte de connexion d'une barre d'alimentation peut/peuvent être serrée/s entre l'extrémité de la vis de serrage (12) et la pièce de serrage (13) ou entre la pièce de serrage (13) et la partie formant âme (14).

6. Borne intégrée dans un appareil d'installation, de préférence dans un disjoncteur de puissance, selon une des revendications précédentes, **caractérisée en ce que**, vu depuis la face frontale de 'l'appareil d'installation, un conducteur peut être serré entre la vis de serrage (12) et la pièce de serrage (13) et une patte de connexion d'une barre d'alimentation peut être serrée entre la pièce de serrage (13) et la partie formant âme (14).
